# EUROPÄISCHE PATENTSCHRIFT

(11) **EP 0 842 390 B1**
(45) Veröffentlichungstag und Bekanntmachung des Hinweises auf die Patenterteilung: **29.09.1999**
(21) Anmeldenummer: 96928331.6
(22) Anmeldetag: 22.07.1996
(51) Int. Cl.: F42B 12/38, F42B 5/067

(54) **PATRONIERTE MUNITION**
FIXED AMMUNITION
MUNITION ENCARTOUCHEE

(30) Priorität: 28.07.1995 DE 19527621
(43) Veröffentlichungstag der Anmeldung: 20.05.1998
(73) Patentinhaber: NICO-PYROTECHNIK Hanns-Jürgen Diederichs GmbH & Co. KG, D-22946 Trittau (DE)
(72) Erfinder: LÜBBERS, Willi, D-22958 Kuddewörde (DE)
(74) Vertreter: Czybulka, Uwe, Dipl.-Phys.
(86) Internationale Anmeldenummer: DE9601388
(87) Internationale Veröffentlichungsnummer: WO9705445

(56) Entgegenhaltungen:
- DE-A- 3 918 005
- DE-C- 298 055
- FR-A- 2 331 770
- US-A- 3 967 552
- US-A- 4 907 511

## Beschreibung

Die Erfindung bezieht sich auf eine patronierte Munition, und zwar insbesondere eine Übungsmunition für eine Granatpistole oder dergleichen, beispielsweise im Kaliber 40 mm.

Die Erfindung geht aus von einer Munition gemäß der EP-B-0215042 der Anmelderin. Das in einer Patronenhülse aufgenommene Geschoß hat als Wirkladung eine Nebelladung und trägt am Heck einen Leuchtspursatz. Die Patronenhülse weist eine Zündladung und eine von dieser angezündete Treibladung zum Austreiben des Geschosses aus der Patronenhülse auf. Die Treibladung ist in einer in der Patronenhülse mittig gelegenen Kartusche aufgenommen, die einen Hochdruckraum bildet. Die Kartusche wird von einem Niederdruckraum umgeben, der ferner durch die Innenwände der Patronenhülse sowie einen Teil des Bodens des Geschosses begrenzt ist und mit dem Hochdruckraum über verdämmte Überströmöffnungen verbunden ist. Ferner ist in der oberen Abschlußwand der Kartusche ein kleiner Durchzündkanal vorhanden, der in den am Heck des Geschosses angeordneten Leuchtspursatz mündet. Das Geschoß ist mit der Kartusche verbunden, die unterhalb der Verbindungsstelle eine Sollbruchstelle aufweist.

Wenn die Treibladung über die Zündladung gezündet wird, baut sich im Hochdruckraum ein Druck auf, der jedoch nicht ausreicht, die Sollbruchstelle zu sprengen und das Geschoß auszutreiben. Über die kleine Durchzündbohrung wird der Leuchtspursatz gezündet. Sobald die Verdämmung zwischen Hochdruckraum und Niederdruckraum aufbricht, treten über die Überströmöffnungen die Treibgase in den Niederdruckraum ein und wirken auf dem übrigen Teil des Bodens des Geschosses. Sind die Drucke im Hochdruckraum und Niederdruckraum ausreichend hoch, bricht die Sollbruchstelle auf, wodurch das Geschoß aus der Patronenhülse ausgetrieben wird. Die Flugbahn des Geschosses wird anschließend durch den abbrennenden Leuchtspursatz markiert.

Durch die Aufteilung des Druckraumes zum Austreiben des Geschosses in einen Hochdruckraum und einen Niederdruckraum wirken die Kräfte, die in beiden Druckräumen erzeugt werden, zum Aufbrechen der Sollbruchstelle zwischen Geschoß und Patronenhülse zusammen, wodurch sich eine sehr gute Präzision hinsichtlich der Reproduzierbarkeit der Anfangsgeschwindigkeit des Geschosses und dessen Reichweite erzielen läßt. Diese Konstruktion hat sich in der Praxis vieltausendfach bewährt, und zwar sowohl in der Ausbildung als Übungsmunition als auchbei einer scharfen Munition.

Bei dieser bekannten patronierten Munition reicht der Leuchtspursatz in den Geschoßkörper hinein, wodurch dessen Platz nicht für die Wirkladung, sei es eine Übungsladung oder eine scharfe Ladung, genutzt werden kann.

Gemäß der Erfindung wird nun vorgeschlagen, den in einem üblicherweise in einem Rohr aufgenommenen Leuchtspursatz in den Hochdruckraum hineinragen zu lassen, so daß dieser nach Aufbrechen der Sollbruchstelle bei einem Austreiben des Geschosses aus dem Hochdruckraum herausgezogen wird. Dabei wird gleichzeitig das Volumen des Hochdruckraumes vergrößert.

Mit dieser Konstruktion werden im wesentlichen zwei Vorteile erreicht:

Der Leuchtspursatz kann durch diese Konstruktion vom Heck des Geschosses, sozusagen als Schwanz, wegragen, wodurch das Volumen des Geschosses praktisch vollständig für die Wirkladung verwendet werden kann.

Des weiteren wird durch das Herausziehen des Leuchtspursatzes aus dem Hochdruckraum dessen Volumen beim Austreiben des Geschosses vergrößert. Dieses hat den Vorteil, daß steile Druckspitzen verhindert werden. Hiermit wird ein Vorteil erreicht, der in der oben erwähnten EP-B-0215024 für ein weiteres Ausführungsbeispiel erläutert ist, bei dem der Hochdruckraum durch zwei konzentrisch zueinander angeordnete und beim Austreiben des Geschosses ausziehbare Hülsen gebildet wird. Die Vergrößerung des Volumens des Hochdruckraumes trägt ebenfalls zu einer konstanten, nahezu temperaturunabhängigen Anfangsgeschwindigkeit des Geschosses bei, so daß in einem weiten Temperaturbereich reproduzierbare Schießergebnisse erzielt werden.

Mit der Konstruktion gemäß der Erfindung kann der Druckverlauf im Hochdruck- und Niederdruckraum so gesteuert werden, daß keine steilen Gasspitzen auftreten, wobei der Druck im Hochdruckraum auch nach dem Ausziehen des Leuchtspursatzes noch ansteigt. Eine Drucksteuerung ist ferner dadurch möglich, daß das freie Ende des Leuchtspursatzes z. B. durch eine Kappe mit einer oder mehreren Öffnungen abgedeckt wird, die nach dem Herausziehen des Leuchtspursatzes aus dem Hochdruckraum diesen mehr oder minder abschließt. Bei entsprechender Dimensionierung der Öffnungen kann die Klemmung des Treibladungssatzes, das ist das Verhältnisder Abbrandoberfläche des Treibladungssatzes zum engsten Querschnitt der Austritts- bzw. Düsenöffnungen, so eingestellt werden, daß der gesamte Druck zum Austreiben des Geschosses im wesentlichen stetig verläuft.

Üblicherweise werden die Wände des Hochdruckraumes aus Stahl gefertigt. Dies hat den Vorteil, daß die Überströmöffnungen aus dem Hochdruckraum trotz der hohen Temperatur der Verbrennungsgase des Treibladungssatzes nicht ausbrennen, das heißt, ihren Durchmesser beim Abbrand im wesentlichen beibehalten, so daß sehr gut reproduzierbare Schießergebnisse erreicht werden. Andererseits wird durch die Ausführung in Stahl das Gewicht der Übungspatrone erhöht. Werden jedoch aus Gewichtsgründen die Wände des Hochdruckraumes aus Aluminium gefertigt, dann brennen die Überströmöffnungen sehr stark aus. Außerdem werden die abbrennenden Aluminiumteilchen aus dem Abschußrohr getrieben, so daß ein relativ starkes Mündungsfeuer erzeugt wird. Gerade dieses will man jedoch unterdrücken. Es wurde nun gefunden, daß das Ausbrennen der Überströmöffnungen und damit auch das Mündungsfeuer stark reduziert werden können, wenn die Hochdruckkammer aus Aliminium gefertigt wird und die Wände zumindest der Überströmöffnungen eloxiert werden

Weitere Ausgestaltungen der Erfindung gehen aus den Unteransprüchen hervor.

Die Erfindung ist in einem Ausführungsbeispiel anhand der Zeichnung näher erläutert.

In dieser stellen dar:
Figur 1 eine teilweise geschnittene Darstellung einer patronierten Übungsmunition gemäß der Erfindung aus einem Geschoß und einer Patronenhülse;
Figur 2 die Munition nach Abtrennen des Geschosses von der Patronenhülse;
Figur 3 eine geschnittene vergrößerte Darstellung eines Leuchtspursatzes für eine patronierte Munition gemäß der Erfindung;
Figur 4 eine geschnittene Darstellung einer Kartusche der Übungsmunition mit Wänden aus Aliminium.

Figur 1 zeigt eine teilweise geschnittene Darstellung einer patronierten Munition 1 mit einem Kaliber von 40 mm. Die Munition 1 umfaßt eine Patronenhülse 10, in deren Öffnung ein Geschoß 11 angeordnet ist, das beispielsweise als Wirkladung eine Nebelladung und einen am Heck des Geschosses angeordneten Leuchtspursatz 11b trägt. In einer in den Boden der Patronenhülse eingeschraubten Kartusche 12 sind eine Zündladung 13 und eine Treibladung 14 untergebracht. Die Kartusche 12 begrenzt hierbei einen Hochdruckraum 21, in dem die Treibladung 14 nach Anzünden durch die Zündladung 13 abbrennt.Die Kartusche 12 bzw zumidest die den Hochdruckraum begerenzenden Wände sind hierbei aus Stahl. Der Hochdruckraum 21 ist über mehrere Überströmöffnungen 22, die zunächst durch eine Verdämmung 23 abgedeckt sind, mit einem den Innenraum der Patronenhülse bildenden Niederdruckraum 10a verbunden, der durch die Wände der Patronenhülse und den Boden des Geschosses 11 begrenzt wird.

Die Kartusche 12 ist an ihrer Oberseite mit einem nach oben ragenden Gewinde 24 versehen, auf das ein entsprechendes Innengewinde 25 am Heck des Geschosses 11 eingeschraubt wird. Im Bereich des Überganges zwischen der oberen Wand der Kartusche 12 und dem Gewinde 24 ist eine Sollbruchstelle 12d vorgesehen. Am Heck des Geschosses 11 ist innerhalb des Innengewindes 25 der Leuchtspursatz 11b vorgesehen, der in einem vom Heck des Geschosses wegragenden Rohr 27 aufgenommen ist. Dieses Rohr 27 ragt durch eine Öffnung 28 in der oberen Wand der Kartusche in den Hochdruckraum 21 hinein, wobei das Rohr 27 in der Öffnung 28 gleitend und annähernd gasdicht gelagert ist.

Die Funktion der beschriebenen Munition ist folgende:

Nach Zünden des Zündsatzes 13 wird die Treibladung 14 gezündet, so daß sich in dem Hochdruckraum 21 durch die Treibgase ein hoher Druck aufbaut, der schließlich die Verdämmung 23 an den Überströmöffnungen sprengt, so daß über diese Überströmöffnungen auch der Niederdruckraum 10a gefüllt wird. Durch den Druck der Treibgase wird zudem der Leuchtspursatz llb gezündet. Sobald die auf den Boden des Geschosses wirkenden Kräfte einen bestimmten Wert überschreiten, reißt die Sollbruchstelle 12d auf, wonach das Geschoß 11 aus der Patronenhülse ausgetrieben wird. Da hierbei auch das Rohr 27 des Leuchtspursatzes llb aus dem Hochdruckraum 21 herausgezogen wird, wird dessen Volumen vergrößert.

Um den Verlauf des DruckesZum Austreiben des Geschosses aus der Patronenhülse zu steuern, kann das freie Ende des Rohres 27 für den Leuchtspursatz llb durch eine Kappe 29 abgedeckt werden, in der mehrere Öffnungen 30 vorgesehen sind. Die Kappe ragt mit einem kleinen Flansch 31 über den Außendurchmesser des Rohres 27 heraus, so daß beim Austreiben des Geschosses 11 die Kappe 29 am Rand der Öffnung 28 in dem Hochdruckraum 21 hängen bleibt und nicht mit dem Geschoß mitfliegt. Hiermit wird die Öffnung 28 nicht wie bei dem Ausführungsbeispiel gemäß Figur 1 nach Herausziehen des Leuchtspursatzes vollständig freigegeben, sondern nur in einem durch die Dimensionen durch die Öffnungen 30 vorgegebenen Ausmaß. Durch entsprechende Dimensionierung dieser Öffnungen 30 kann der Druckverlauf sehr fein gesteuert werden.

Bei dem Ausführungsbeispiel taucht das Rohr 27 des Leuchtspursatzes llb in den Hochdruckraum 21 über eine Strecke ein, die etwa dem Durchmesser des Rohres 27 entspricht. Es sei darauf hingewiesen, daß diese Dimensionierung willkürlich ist; es kommt lediglich darauf an, daß während des Austreibens des Geschosses bis zum endgültigen Freigeben aus der Patronenhülse vergrößert wird.

Im übrigen können durch entsprechende Formung, insbesondere Durchmesser, Querschnitt und Länge des heckseitigen Leuchtspursatzes die aerodynamischen Eigenschaften von Geschossen beeinflußt werden.

In Figur 4 ist ein Querschnitt durch den Bodenbereich der Übungsmunition gezeigt. Die Bezugszeichen sind für die einzelnen Komponenten dieselben wie in den vorhergehenden Figuren. Die Kartusche 12 bzw. deren Wände im Bereich des Hochdruckraumes 21 sind diesmal nicht aus Stahl, sondern aus Aluminium, wobei dann zumindest die Wände der Überströmöffnungen 22 eloxiert sind, was durch 32 angedeutet ist.

## Patentansprüche

1. Patronierte Munition (1), insbesondere Granatmunition, aus einem Geschoß (11) und einer dieses aufnehmenden Patronenhülse (19), wobei das Geschoß (11) eine Wirkladung sowie am Heck einen Leuchtspursatz (11b) aufweist und die Patronenhülse (10) eine Zündladung (13), eine einen Hochdruckraum (21) begrenzende und eine Treibladung (14) enthaltende, in der Patronenhülse (10) mittig gelegene Kartusche (12) sowie einen Niederdruckraum (10a) aufnimmt, der die Kartusche (12) umgibt und durch die Innenwände der Patronenhülse (10) sowie einen Teil des Bodens des Geschosses (11) begrenzt ist und mit dem Hochdruckraum (21) über Überströmöffnungen (22) verbunden ist, und wobei das Geschoß mit der Kartusche (12) verbunden ist und diese eine Sollbruchstelle (12d) aufweist, dadurch gekennzeichnet, daß der Leuchtspursatz (11b) in einem mittig vom Heck des Geschosses (11) wegragenden Rohr (27) aufgenommen ist, welches die obere Wand der Kartusche (12) durchstößt, in dieser Wand im wesentlichen in einer Öffnung (28) gasdicht und gleitbar gelagert ist und in den Hochdruckraum (21) hineinragt, so daß das Rohr nach dem Aufbrechen der Sollbruchstelle (12d) aus dem Hochdruckraum (21) unter Vergrößerung dessen Volumens herausgezogen wird.

2. Patronierte Munition nach Anspruch 1, dadurch gekennzeichnet, daß die Überströmöffnungen (22) gegenüber dem Hochdruckraum (21) mit einer Verdämmung (23) versehen sind, die bei einem bestimmten Druck innerhalb des Hochdruckraumes (21) aufbricht.

3. Munition nach Anspruch 1 oder 2, dadurch gekennzeichnet, daß das in den Hochdruckraum (21) hineinragende Ende des Leuchtspursatzes (11b) mit einer Kappe (29) abgeschlossen ist, die Öffnungen (30) aufweist und so ausgestaltet ist, daß sie nach dem Austreiben des Geschosses (11) aus der Patronenhülse (10) in dem Hochdruckraum (21) verbleibt und die Öffnung (28) für das Rohr (27) des Leuchtspursatzes (11) bedeckt.

4. Munition nach einem der vorhergehenden Ansprüche, dadurch gekennzeichnet, daß die Wände der Kartusche (12) im Bereich des Hochdruckraumes (21) aus Stahl sind.

5. Munition nach einem der Ansprüche 1 bis 3, dadurch gekennzeichnet, daß die Wände der Kartusche (12) im Bereich des Hochdruckraumes (21) aus Aluminium sind, und daß zumindest die Wand der Überströmöffnungen (22) eloxiert sind (bei 32).

## Claims

1. Ammunition round (1), more particularly an artillery shell, comprising a projectile (11) and a cartridge case (10) housing the latter, the projectile (11) incoporating an active charge and at the base a tracer composition (11b), and the cartridge case (10) receiving an explosive charge (13), a cartridge (12) which delimits a high-pressure chamber (21) and contains a propellant charge (14) and which is located centrally in the cartridge case (10), as well as receiving a low-pressure chamber (10a) which surrounds the cartridge (12) and is delimited by the internal walls of the cartridge case (10) and by part of the floor of the projectile (11) and is connected to the high-pressure chamber (21) via overflow openings (22), and the projectile being joined to the cartridge (12) and the latter incorporating a predetermined breaking point (12d), **characterised in that** the tracer composition (11b) is housed in a tube (27) which juts away centrally from the base of the projectile (11), passes through the upper wall of the cartridge (12), is supported in this wall, in a gas tight-manner and so as to be able to slide, substantially in an opening (28), and projects into the high-pressure chamber (21), with the result that breaking open the predetermined breaking point (12d) causes the tube to be withdrawn from the high-pressure chamber (21), increasing the volume of the latter.

2. Ammunition round according to claim 1, characterised in that the overflow openings (22) opposite the high-pressure chamber (21) are provided with a physical barrier (22) which breaks open when the pressure inside the high-pressure chamber (21) reaches a certain level.

3. Ammunition round according to claim 1 or 2, characterised in that the end of the tracer composition (11b) that projects into the high-pressure chamber (21) is closed by a cap (29) which incorporates openings (30) and is constructed in such a manner that it remains in the high-pressure chamber (21) after the projectile (11) has been expelled from the cartridge case (10), and covers the opening (28) for the tube (27) of the tracer composition (11b).

4. Ammunition round according to any of the preceding claims, characterised in that the walls of the cartridge (12) are made of steel in the region of the high-pressure chamber (12).

5. Ammunition round according to any of claims 1 to 3, characterised in that the walls of the cartridge (12) are made of aluminium in the region of the high-pressure chamber (21), and that at least the walls of the overflow openings (22) are anodised (at 32).

## Revendications

1. Munition en cartouche (1), notamment à grenade, comportant un projectile (11) et une chemise de cartouche (19) le recevant, le projectile (11) comportant une charge active, et à l'arrière, un élément de traçage lumineux (llb), et la chemise de cartouche (10) incorporant une charge de mise à feu (13), une garniture (12) disposée au centre de l'enveloppe de cartouche (10), délimitant une chambre haute pression (21) et contenant une charge de propulsion (14), ainsi qu'une chambre basse pression (10a) qui entoure la garniture (12), est délimitée par les parois internes de l'enveloppe de cartouche (10) ainsi que par une partie du fond du projectile (11), et communique avec la chambre haute pression (21) par des trous de passage (22), le projectile étant relié à la garniture (12) qui présente une zone de rupture (12d), caractérisée en ce que l'élément de traçage (llb) est reçu dans un tube (27) s'étendant à partir de la partie centrale de l'arrière du projectile (11), traversant la paroi supérieure de la garniture (12), étant agencé dans cette paroi essentiellement dans une ouverture (28) de manière étanche et à coulissement, et pénétrant dans la chambre haute pression (21), de manière que le tube, après rupture de la zone de rupture (12d), est propulsé hors de la chambre haute pression (21) par augmentation de son volume.

2. Munition en cartouche selon la revendication 1, caractérisée en ce que les trous de passage (22) sont munis, du côté de la chambre haute pression (21), d'une obturation (23) qui cède à une pression déterminée à l'intérieur de la chambre haute pression (21).

3. Munition selon la revendication 1 ou 2, caractérisée en ce que l'extrémité pénétrant dans la chambre haute pression (21) de l'élément de traçage (llb) est fermée par un bouchon (29) qui présente des trous (30) et dont la structure est telle qu'il reste dans la chambre haute pression (21) après l'expulsion du projectile (11) hors de l'enveloppe de cartouche (10) et obture l'ouverture (28) pour le tube (27) de l'élément de traçage (11).

4. Munition selon l'une quelconque des revendications précédentes, caractérisée en ce que les parois de la garniture (12) sont en acier au niveau de la chambre haute pression (21).

5. Munition selon l'une quelconque des revendications 1 à 3, caractérisée en ce que les parois de la garniture (12) sont en aluminium au niveau de la chambre haute pression (21) et en ce qu'au moins les parois des trous d'écoulement (22) sont anodisées (en 23).
